# EUROPÄISCHE PATENTSCHRIFT

(11) **EP 1 930 290 B1**
(45) Veröffentlichungstag und Bekanntmachung des Hinweises auf die Patenterteilung: **02.01.2013**
(21) Anmeldenummer: 07017965.0
(22) Anmeldetag: 13.09.2007
(51) Int. Cl.: B67D 1/08, F25D 31/00

(54) **Vorrichtung zum Schnellzapfen von Getränken**
Device for rapid drawing of drinks
Dispositif destiné à distribuer rapidement des boissons

(30) Priorität: 06.12.2006 DE 202006018585 U
(43) Veröffentlichungstag der Anmeldung: 11.06.2008
(73) Patentinhaber: TDS Schankautomaten GmbH, 37520 Osterode (DE)
(72) Erfinder: Wacker, Ekhard, 37412 Herzberg (DE)
(74) Vertreter: Ostermann, Thomas

(56) Entgegenhaltungen:
- WO-A-2005/047167
- US-A- 6 116 041

## Beschreibung

Die Erfindung betrifft eine Vorrichtung zum Schnellzapfen von Getränken nach dem Oberbegriff des Patentanspruchs 1.

Aus der EP 1 099 661 A1 ist eine Vorrichtung zum Schnellzapfen von Getränken, insbesondere von Bieren, bekannt, die eine Leitungseinrichtung umfasst, mittels derer das Getränk von einem Getränkespeicher zu einem Zapfhahn förderbar ist. Damit das Getränk mittels Betätigung des Zapfhahns in ein Getränkegefäß gefüllt werden kann, ist eine Ventileinrichtung mit mindestens einem Ventil vorgesehen. Zur Ermöglichung des Schnellzapfens weist der Zapfhahn eine Auslauftülle auf, die an einem Auslauf über Auslösemittel verfügt zum Starten des Zapfvorgangs. Der Auslauftülle ist ein Auslaufventil zugeordnet. Mittels einer Steuer - und/oder Regeleinrichtung wird die Ventileinrichtung derart angesteuert, dass in relativ kurzer Zeit das Getränkegefäß gefüllt werden kann. Ferner weist die bekannte Vorrichtung eine Kühleinrichtung auf, die zwischen dem Getränkespeicher und dem Zapfhahn angeordnet ist und die ein Kühlen des Getränks auf eine vorgegebene Temperatur ermöglicht. Es hat sich jedoch gezeigt, dass bei solch relativ hohen Zapfgeschwindigkeiten bzw. bei gewünschten relativ kurzen Zapfvorgängen der Aufwand für die Kühleinrichtung relativ groß wird.

Aus der WO 2005/047167 A2 ist eine Vorrichtung zum Schnellzapfen von Getränken gemäβ dem Oberbegriff des Anspruchs 1 bekannt, die einen Getränkespeicher, einen Zapfhahn, eine Leitungseinrichtung zur Führung des Getränks, eine Ventileinrichtung sowie eine Kühleinrichtung zum Kühlen des Getränks aufweist. Die Kühleinrichtung umfasst einen Kühlbehälter, in dem eine Mehrzahl von Getränkeleitungen der Leitungseinrichtung verzweigt angeordnet sind. Darüber hinaus enthält der Kühlbehälter Kühlleitungen, die mit einem Kompressor und einem Kondensator verbunden sind, so dass die Kühlung des Getränks auf einer Kompressionskälteanlage basiert.

Aufgabe der vorliegenden Erfindung ist es daher, eine Vorrichtung zum Zapfen von Getränken derart weiterzubilden, dass zur Erzielung einer relativ hohen Zapfgeschwindigkeit bzw. beim Schnellzapfen der Aufwand für die Kühlung des Getränkes reduziert wird, wobei eine einfache und eindeutige Einstellung der Durchflussgeschwindigkeit gewährleistet ist.

Zur Lösung dieser Aufgabe weist die Erfindung die Merkmale des Patentanspruchs 1 auf.

Nach der Erfindung ist an einem Eingang und/oder einem Ausgang einer Getränketeilleitung ein Steuerventil angeordnet. Die Steuerventile der Getränketeilleitungen sind mittels der Regel- und/oder Steuereinrichtung derart ansteuerbar, dass ein vorgegebener Volumenstromverlauf des Getränkes erzeugbar ist. Beispielsweise kann hierdurch das Getränk entsprechend eines vorgegebenen Füllmusters gezapft werden. Grundgedanke hierbei ist, dass durch Ansteuerung einzelner oder mehrerer Getränketeilleitungen die Durchflussgeschwindigkeit des mittels des Zapfhahns abgegebenen Getränks eingestellt werden kann. Vorteilhaft kann hierdurch eine einfache und eindeutige Einstellung der Durchflussgeschwindigkeit, und zwar stufenförmig, erzielt werden.

Nach einer Weiterbildung der Erfindung sind die Getränketeilleitungen parallel zueinander verlaufend angeordnet, so dass die Getränkeleitungen bzw. das Leitungssegment in dem Kühlbehälter Platz sparend angeordnet sein kann. Der Raumbedarf des Kühlbehälters erhöht sich im Vergleich zu herkömmlichen Kühlbehälter nicht.

Nach einer Weiterbildung der Erfindung ist der Durchmesser der Getränketeilleitungen jeweils kleiner als der Durchmesser der Getränkegesamtleitung. Vorzugsweise ist der Durchmesser der Getränketeilleitungen jeweils kleiner als Zweidrittel oder die Hälfte des Durchmessers der Getränkegesamtleistung. Der Durchmesser der Getränketeilleitungen ist abhängig von der Anzahl der Getränketeilleitungen. Er ist derart gewählt, dass die Durchsatzrate bei Durchfluss durch alle Teilleitungen im Vergleich zu einer Getränkegesamtleitung nicht wesentlich verändert wird. Vorteilhaft ergibt sich hierdurch kein zusätzlicher Steuerungs - und/oder Regelungsaufwand.

Nach einer bevorzugten Ausführungsform der Erfindung sind vier Getränketeilleitungen innerhalb des Kühlbehälters vorgesehen, die jeweils über den gleichen Innendurchmesser verfügen und von denen drei über ein Steuerventil verfügen. Ein Schnellzapfvorgang kann durch Ansteuerung von jeweils den Getränketeilleitungen zugeordneten Steuerventilen erfolgen, wobei in einem ersten Zapfzeitintervall lediglich die Leitung durchströmt wird, die über kein Steuerventil verfügt und durch Öffnen und Schließen des Zapfhahns selbst geöffnet und verschlossen wird. Unabhängig von der Ansteuerung des Zapfvorgangbeginns können in einem zweiten Zeitintervall alle vier Steuerventile und in einem dritten Zeitintervall lediglich ein einziges Steuerventil geöffnet sein zum Durchströmen des Getränks in den entsprechenden Getränketeilleitungen. Hierdurch lässt sich der Volumenstrom des Getränks entsprechend eines vorgegebenen Zapffüllmusters einstellen. Mit steigender Anzahl der Getränketeilleitungen können die Stufen bei der Einstellung des Zapffüllmusters verringert werden.

Weitere Vorteile der Erfindung ergeben sich aus den weiteren Unteransprüchen.

Ein Ausführungsbeispiel der Erfindung wird nachfolgen anhand der Zeichnungen näher erläutert.

Es zeigen:
- Figur 1: eine Vertikalschnitt durch einen schematisch dargestellten Kühlbehälter und
- Figur 2: die Darstellung eines Zapffüllmusters.

Eine erfindungsgemäße Vorrichtung zum Schnellzapfen von Getränken kann insbesondere zum Schnellzapfen von Bier eingesetzt werden. Der Zapfvorgang erfolgt hierbei bei einer erhöhten Zapfgeschwindigkeit von bis zu ca. 24 1/min.

Die erfindungsgemäße Vorrichtung weist im Wesentlichen einen Getränkespeicher zum Bereitstellen eines Getränks 1, einen Zapfhahn zur Abgabe des Getränks 1, eine den Getränkespeicher mit dem Zapfhahn verbindende Leitungseinrichtung, eine Kühleinrichtung 2 zum Kühlen des bereitgestellten Getränks 1, eine Ventileinrichtung sowie eine Steuer-und/oder Regeleinrichtung zum Ansteuern der Ventileinrichtung und/oder der Kühleinrichtung 2 auf.

Der Getränkespeicher ist vorzugsweise als ein Getränkefass ausgebildet, beispielsweise als ein Bierfass. Der Getränkespeicher kann über ein nicht dargestelltes Ventil der Ventileinrichtung mit einer Gasflasche verbunden sein, so dass ein Gas in den Getränkespeicher einführbar ist.

Die Leitungseinrichtung umfasst eine Mehrzahl von Leitungssegmenten 3, wobei sich ein Leitungssegment 3' zwischen dem Getränkespeicher und der Kühleinrichtung einerseits, ein weiteres Leitungssegment 3" innerhalb der Kühleinrichtung 2 und ein weiteres Leitungssegment 3 " ' von der Kühleinrichtung 2 bis zum Zapfhahn erstreckt. Die Leitungssegmente 3 dienen jeweils zur Führung der Flüssigkeit von dem Getränkespeicher zu einer Auslauftülle des Zapfhahns.

Die Ventileinrichtung umfasst mehrere Ventile, die mittels der Steuer- und/oder Regeleinrichtung öffenbar oder schließbar sind. Beispielsweise ist ein Hauptventil vorgesehen, mittels dessen der Durchfluss des Getränks durch die Leitung freigegeben oder blockiert wird.

Der Zapfhahn weist eine lang gestreckte Auslauftülle auf, die an einem Auslaufende über Auslösemittel (Sensor) verfügt zum Starten des Zapfvorgangs oder die über die Steuerelektronik geöffnet und verschlossen wird. Der Zapfhahn kann beispielsweise gemäß dem Zapfhahn nach der EP 1 099 661 A1 ausgeführt sein, wobei durch Ansetzen des Auslösemittels an einen Boden des zu füllenden Getränkegefäßes der Zapfvorgang ausgelöst wird.

Die Kühleinrichtung 2 umfasst ein quaderförmiges oder zylinderförmiges Gehäuse 4 (Kühlbehälter), das mit Kühlwasser 5 gefüllt ist. Ein Verdampfer 6 erstreckt sich entlang einer inneren Wand des Kühlbehälters 4 und ist mit einem nicht dargestellten Kühlaggregat verbunden. In dem Kühlaggregat ist beispielsweise ein Kompressor angeordnet. Ein randseitiger Bereich des Kühlwassers ist gefroren ausgebildet, so dass sich Kühleis 7 in einem wandnahen Bereich des Kühlbehälters 4 ausbildet. Die Menge an Kühleis 7 wird mittels der Steuer-/Regeleinrichtung derart gesteuert, dass sein Volumen im wesentlichen gleich bleibt.

Der Kühlbehälter 4 weist an gegenüberliegenden aufrechten Wänden jeweils eine Durchgangsbohrung 8, 8' auf, durch die jeweils eine Getränkeleitung (Getränkegesamtleitung) 9, 9' geführt ist. Im Bereich der ersten Durchgangsbohrung 8 ist ein erster Leitungsanschluss angeordnet zur Verbindung des Getränkerohres 9 mit einem nicht dargestellten Schlauch 3', dessen anderes Ende an dem Getränkespeicher angeschlossen ist. Im Bereich der zweiten Durchgangsbohrung 8' ist ein weiterer Anschluss angeordnet zur Verbindung des Getränkerohres 9' mit einem Schlauch 3 " ', der zu dem Zapfhahn führt. Die Getränkegesamtleitungen 9 und 9' sind vorzugsweise gleich ausgebildet. Beispielsweise können die Getränkerohre 9, 9' jeweils einen Innendurchmesser von 15 mm und eine Wandstärke von 0,5 mm aufweisen.

Die jeweils durch die Durchgangsbohrungen 8, 8' führenden Getränkerohre 9, 9' teilen sich auf einer zueinander gekehrten Seite in vier Getränketeilleitungen (Getränketeilrohre) 10, 11, 12, 13 auf. Vorzugsweise sind die Getränketeilleitungen 10, 11, 12, 13 einstückig zumindest mit einem der Getränkerohre 9, 9' verbunden. Auf einer stromabwärts gelegenen Seite der Getränketeilrohre 10, 11, 12, 13 ist jeweils ein Steuerventil 14, 15, 16, 17 angeordnet, die sich jeweils in einem durch die Getränketeilleitungen 10, 11, 12, 13 gebildeten Getränkezweig erstrecken. Vorzugsweise sind die Steuerventile 14, 15, 16, 17 in einem zu einem Zusammenführpunkt 18 der Getränketeilleitungen 10, 11, 12, 13 nahe gelegenen Bereich angeordnet. Die Steuerventile 14, 15, 16, 17 sind Bestandteil der Ventileinrichtung. Gegebenenfalls können weitere Ventile entlang der Leitungseinrichtung angeordnet sein.

Nach einer nicht dargestellten alternativen Ausführungsform der Erfindung können die Steuerventile 14, 15, 16, 17 statt im Bereich eines Ausgangs der Getränketeilrohre 10, 11, 12, 13 auch im Bereich eines Eingangs der Getränkerteilrohre 10, 11, 12, 13, also in der Nähe eines Verzweigungspunktes 19 angeordnet sein. Wesentlich ist, dass eine einzelne Ansteuerung der Leitungszweige 10, 11, 12, 13 bezüglich des Getränkedurchflusses gegeben ist.

Im vorliegenden Ausführungsbeispiel sind die Getränketeilrohre 10, 11, 12, 13 jeweils wendelförmig und parallel zueinander angeordnet. Hierdurch können dieselben Platz sparend innerhalb der Kühlbehälters 4 angeordnet sein und haben in dieser Form den geringsten Druckabfall.

Die Getränketeilleitungen bzw. die Getränkerohre 10, 11, 12, 13 bilden jeweils einen Getränkezweig und weisen jeweils einen Innendurchmesser von 7 mm und eine Wandstärke von 0,5 mm auf. Im Vergleich zu einem Getränkerohr, das die gleiche Länge, jedoch den Innendurchmesser der Getränkegesamtleitungen 9, 9' aufweist, ergibt sich eine etwa doppelt so große Gesamtumfangsfläche der Getränkezweige 10, 11, 12, 13, so dass ein verbesserter Wärmeaustausch bzw. eine größere Kühlwirkung erzielt werden kann. Vorzugsweise ist der Durchmesser der Getränketeilleitungen 10, 11, 12, 13 derart gewählt, dass bei geöffneten Leitungen 10, 11, 12, 13 der gleiche Volumenstrom (Durchsatzrate) gegeben ist wie bei Vorliegen lediglich einer einzigen Leitung gemäß den Dimensionen der Getränkegesamtleitung 9, 9'.

Im vorliegenden Ausführungsbeispiel beträgt der Innendurchmesser der Getränketeilleitungen 10, 11, 12, 13 etwa die Hälfte des Innendurchmessers der Getränkegesamtleitung 9, 9'. Gemäß einer alternativen Ausführungsform der Erfindung können auch lediglich zwei Getränketeilleitungen vorgesehen sein, wobei der Innendurchmesser etwa zwei Drittel des Innendurchmessers der sich endseitig anschließenden Getränkegesamtleitungen entspricht.

Die Kühleinrichtung 2 umfasst ferner ein Rührwerk, das mit einem Rührwerkzeug 20 in das Kühlwasser 5 hineinreicht und zu einer Bewegung des Kühlwassers 5 im Sinne entlang der Getränketeilleitungen 10, 11, 12, 13 gleichmäßigen Kühlung erzeugt.

Die Steuer-/Regeleinrichtung weist eine Schaltung auf, derart, dass ein Zapfvorgang gemäß dem in Figur 2 dargestellten Zapffüllmuster erfolgt. Der Zapfvorgang wird durch Betätigen des Auslösemittels der Auslauftülle oder durch Ansteuerung einer Steuerelektronik begonnen. In einem Zeitintervall Ti (Anfangszeitintervall) wird mittels der Steuer-/Regeleinrichtung lediglich das erste Steuerventil 14 angesteuert, so dass die erste Getränketeilleitung 10 geöffnet wird. Die weiteren Getränketeilleitungen 11, 12 und 13 bleiben verschlossen. Dadurch dass lediglich ein Steuerventil 14 geöffnet ist, wird etwa 20 % des Gesamtvolumenstroms V durch die Auslauftülle in das Getränkeglas abgegeben. Nach Ende dieses Anfangszeitintervalls Ti werden die drei weiteren Steuerventile 15, 16, 17 betätigt, so dass die weiteren Getränketeilleitungen 11, 12, 13 freigegeben sind. Es beginnt nun ein zweites Zapfzeitintervall T₂, das wesentlich länger ist als das Anfangszeitintervall Ti. Darüber hinaus wird während des Zeitintervalls T₂ der maximale Volumenstrom V in Höhe von 100 % abgegeben. Kurz vor Befüllungsende des Glases werden die drei Steuerventile 15, 16, 17 wieder in Schließstellung verbracht, so dass während eines dritten Zapfzeitintervalls T₃ (Endzeitintervall) lediglich ein reduzierter Volumenstrom von ca. 20 % in das zu füllende Glas gelangt. Die Länge des Zapfvorgangs richtet sich nach der voreingestellten Zapfmenge und dauert zwischen 0,5 und 6 Sekunden.

Die Ansteuerung der Steuerventile 14, 15, 16, 17 erfolgt abhängig von der Beschaffenheit, das heißt Art und Größe des mit dem Getränk zu füllenden Gefäßes und/oder von der Konsistenz des Getränkes. Beispielsweise können hierzu Bedientasten vorgesehen sein, die der Nutzer vor Beginn des Zapfvorgangs betätigt und damit eine entsprechende Steuerung auswählt.

Nach einer nicht dargestellten alternativen Ausführungsform und kein Teil der Erfindung wird die Getränketeilleitung 10 nicht über die Steuer-/Regeleinrichtung und damit durch ein Steuerventil freigegeben, sondern weist kein Steuerventil auf. Die Leitung 10 ist daher immer dann freigegeben, wenn der Zapfhahn geöffnet ist. Die Getränketeilleitungen 11, 12, 13 werden wie im oben beschriebenen Ausführungsbeispiel angesteuert.

Nach einer nicht dargestellten Ausführungsform der Erfindung kann ein einziges Steuerventil auch zwei oder mehreren Getränketeilleitungen 10, 11, 12, 13 zugeordnet sein. Für das vorgenannte Zapffüllmuster wäre es beispielsweise ausreichend, dass lediglich zwei Steuerventile vorgesehen sind, wobei ein Steuerventil einer einzigen Getränketeilleitung und das andere Steuerventil drei Getränketeilleitungen zugeordnet ist. Vorteilhaft kann hierdurch die Anzahl der Steuerventile reduziert werden.

Vorzugsweise sind die Getränketeilleitungen 10, 11, 12, 13 und die Getränkegesamtleitung 9, 9' einstückig miteinander verbunden und bestehen aus einem Metallmaterial. Lediglich im Bereich der Steuerventile erfolgt eine Anbindung über entsprechende Anschlüsse.

Nach einer nicht dargestellten Ausführungsform kann die stromabwärts angeordnete Getränkegesamtleitung 9' auch einen zu der stromaufwärts angeordneten Getränkegesamtleitung 9' unterschiedlichen Innendurchmesser aufweisen. Der Durchmesser kann beispielsweise abhängig sein von der vorbestimmten Durchflussmenge.

## Patentansprüche

1. Vorrichtung zum Schnellzapfen von Getränken (1) mit einem das Getränk (1) bereithaltenden Getränkespeicher, mit einem Zapfhahn enthaltend eine Auslauftülle, die über Auslösemittel verfügt zum Starten des Zapfvorgangs, mit einer den getränke speicher mit dem Zapfhahn verbindenden Leitungseinrichtung zur Führung des Getränks (1), mit einer zwischen dem Getränkespeicher und dem Zapfhahn angeordneten Kühleinrichtung (2) zum Kühlen des Getränks (1) auf eine vorgegebene Temperatur, mit einer Ventileinrichtung enthaltend mindestens ein Steuerventil (14, 15, 16, 17), mit einer Steuer- und/oder Regeleinrichtung zum Ansteuern der Ventileinrichtung und/oder der Kühleinrichtung, derart,
dass bei Betätigen des Auslösemittels das Getränk (1) durch den Auslauf der Auslauftülle in ein Getränkegefäß abgebbar ist, wobei die Kühleinrichtung (2) einen Kühlbehälter (4) aufweist, in dem ein Leitungssegment (3") der Leitungseinrichtung angeordnet ist mit einer Mehrzahl von Getränketeilleitungen (10, 11, 12, 13), die stromabwärts und stromaufwärts zu einer Getränkegesamtleitung (9, 9') zusammenlaufen, und in dem sich ein die Getränkegesamtleitung (9, 9') und/oder die Getränketeilleitungen (10, 11, 12, 13) kühlendes Kühlmedium (5) befindet, **dadurch gekennzeichnet,**
**dass** die Ventileinrichtung eine Mehrzahl von jeweils einen Eingang (9) und/oder einen Ausgang (9') einer oder mehrerer Getränketeilleitungen (10, 11, 12, 13) zugeordnete Steuerventile (14, 15, 16, 17) aufweist, die mittels der Regel-/Steuereinrichtung derart ansteuerbar sind, dass der zur Auslauftülle des Zapfhahns durch die Getränkeleitung geförderte Getränkestrom entsprechend einem vorgegebenen Volumenverlauf veränderbar ist.

2. Vorrichtung nach Anspruch 1, **dadurch gekennzeichnet, dass** die Getränketeilleitungen (10, 11, 12, 13) parallel zueinander angeordnet sind.

3. Vorrichtung nach Anspruch 1 oder 2, **dadurch gekennzeichnet, dass** der Durchmesser der Getränketeilleitungen (10, 11, 12, 13) jeweils kleiner ist als der Durchmesser der Getränkegesamtleitung (9, 9'), derart, dass der Volumenstrom des Getränkes im geöffneten Zustand aller Getränketeilleitungen (10, 11, 12, 13) im Wesentlichen dem Volumenstrom der Getränkegesamtleitung (9, 9') im geöffneten Zustand entspricht.

4. Vorrichtung nach einem der Ansprüche 1 bis 3, **dadurch gekennzeichnet, dass** mindestens vier Getränketeilleitungen (10, 11, 12, 13) vorgesehen sind, denen jeweils ein Steuerventil (14, 15, 16, 17) zugeordnet ist, wobei die Steuerventile (14, 15, 16, 17) für einen Zapfvorgang von der Regel-/Steuereinrichtung derart ansteuerbar sind, dass in einem ersten Zapfzeitintervall (T₁) leidlich ein Steuerventil zum Öffnen einer ersten Getränketeilleitung (10), dass in einem anschließenden zweiten Zapfzeitintervall (T₂) die vier Steuerventile zum Öffnen der vier Getränketeilleitungen (10, 11, 12, 13) und dass in einem anschließenden dritten Zapfzeitintervall (T₃) ein Steuerventil zum Öffnen der ersten Getränketeilleitung (10) betätigt wird.

5. Vorrichtung nach einem der Ansprüche 1 bis 4, **dadurch gekennzeichnet, dass** die den Getränketeilleitungen (10, 11, 12, 13) zugeordneten Steuerventile (14, 15, 16, 17) unabhängig voneinander mittels der Regel-/Steuereinrichtung ansteuerbar sind, derart, dass ein an die Konsistenz des Getränks und/oder die Beschaffenheit des das Getränk aufnehmenden Gefäßes angepasster Zapfvorgang erfolgt.

6. Vorrichtung nach einem der Ansprüche 1 bis 5, dass die Getränketeilleitungen (10, 11, 12, 13) an ihren Enden jeweils mit Enden zumindest der benachbarten Getränkeleitung (10, 11, 12, 13) verbunden sind.

7. Vorrichtung nach einem der Ansprüche 1 bis 6, dass die Getränketeilleitungen (10, 11, 12, 13) jeweils als wendelförmige Getränkerohre ausgebildet sind.

8. Vorrichtung nach einem der Ansprüche 1 bis 7, **dadurch gekennzeichnet, dass** ein Steuerventil mindestens zwei Getränketeilleitungen (10, 11, 12, 13) zugeordnet ist, derart, dass bei Betätigen des Steuerventils gleichzeitig die entsprechenden Getränketeilleitungen (10, 11, 12, 13) freigegeben bzw. blockiert werden.

9. Vorrichtung nach einem der Ansprüche 1 bis 8, **dadurch gekennzeichnet, dass** die Getränkegesamtleitung (9, 9') in einer Durchgangsbohrung (8, 8') des Kühlbehälters (4) gangeordnet ist und dass der Innendurchmesser der Getränkegesamtleitung (9, 9') den Leitungen der Leitungseinrichtung den außerhalb des Kühlbehälters (4) verlaufenden Leitungen der Leitungseinrichtung entspricht.

10. Vorrichtung nach einem der Ansprüche 1 bis 9, **dadurch gekennzeichnet, dass** einer der Getränketeilleitungen (10, 11, 12, 13) kein Steuerventil zugeordnet ist, wobei diese Getränketeilleitung (10) immer dann geöffnet ist, wenn der Zapfhahn geöffnet ist.

## Claims

1. Device for fast pouring of beverages (1) including a storage vessel holding the beverage (1) including a dispense valve containing a flow nozzle which disposes of means to activate the dispense process, including a beverage tube connecting the storage vessel with the dispense valve and conducting the beverage (1), including a cooling facility (2) situated between the beverage storage vessel and the dispense valve to cool the beverage (1) to a designated temperature including a valve mechanism containing a minimum of one control valve (14, 15, 16, 17) disposing of a control device and/or process device capable of accessing the valve mechanism or the cooling device in such a way, that when operating the activation means the beverage can be dispensed through the beverage duct and the dispense nozzle into a beverage glass/cup, whereby the cooling device (2) contains a cooling vessel (4) in which a segment of the beverage duct (3") with multiple partial ducts (11, 12, 13, 14) is arranged and which are joined upstream and downstream to one single (9, 9')beverage duct and in which there is a medium (5) cooling the joint ducts (9, 9') and/or the partial ducts (10, 11, 12, 13), **characterised in** such a way that the valve assembly disposes of a multitude of one inlet (9) and/or one outlet (9') of one or several valves (14, 15, 16, 17) controlling beverage ducts (10, 11, 12, 13) which can be accessed via the control unit in such a way, that the beverage stream being propelled through the beverage duct can be altered according to a predetermined flow pattern.

2. Device according to claim 1 **characterised in** as the partial beverage ducts (10, 11, 12, 13) are arranged in a parallel manner.

3. Device according to claim 1 and 2 **characterised in** as the diameter of the partial beverage ducts (10, 11, 12, 13) are somewhat smaller each, than those of the joint ducts (9, 9') in such a way that the beverage stream of all partial beverage ducts (10, 11, 12, 13) when all are opened, corresponds largely to the flow volume of the joint ducts (9, 9') when open.

4. Device according to one of the claims 1 - 3 **characterised in** as there are at least 4 partial beverage ducts (10, 11, 12, 13) with corresponding control valves (14, 15, 16, 17) whereby the control valves (14, 15, 16, 17) can be accessed by the control unit in such a way, that during a first dispense interval (T1) only one control valve opening one partial beverage duct (10), that during a subsequent second dispense interval (T2) the four control valves opening the four partial beverage ducts (10, 11, 12, 13), that in a subsequent third dispense interval (T3) one control valve opening partial beverage duct (10) is activated.

5. Device according to one of the claims 1 - 4 **characterised in** as the four control valves (14, 15, 16, 17) assigned to the partial beverage ducts (10, 11, 12, 13) can be accessed independently from each-other by means of the control unit in such manner, that a dispense pattern in relation to the consistency of the beverage and/or the shape of the vessel into which this beverage is poured is obtained.

6. Device according to one of the claims 1 - 5 **characterised in** as the ends of the four partial beverage ducts (10, 11, 12, 13) are connected at least to the neighbouring beverage ducts (10, 11, 12, 13).

7. Device according to one of the claims 1 - 6 **characterised in** as the partial beverage ducts (10, 11, 12, 13) are arranged as spiral beverage coils.

8. Device according to one of the claims 1 - 7 **characterised in** as one control valve is assigned to at least two partial beverage ducts (10, 11, 12, 13) in such manner, that when activating the control valve at least two partial beverage ducts (10, 11, 12, 13) are opened or blocked.

9. Device according to one of the claims 1 - 8 **characterised in** as the joint beverage duct (9, 9') is conducted through a bulk opening (8, 8') in the cooling vessel (4) and that the interior diameter of the joint beverage duct of the coil assembly corresponds to the interior diameter of the beverage duct running outside of the cooling vessel (4).

10. Device according to one of the claims 1 - 9 **characterised in** as one of the partial beverage ducts (10, 11, 12, 13) has not been assigned a control valve whereby this partial beverage duct (10) is open whenever the dispense valve is open.

## Revendications

1. Dispositif pour le tirage rapide de boissons (1) avec un récipient à boissons contenant la boisson (1), avec un robinet de tirage contenant un manchon-verseur de sortie disposant d'un moyen de déclenchement pour démarrer l'opération de tirage, avec une conduite reliant le récipient à boissons au robinet de tirage pour transporter la boisson (1), avec un dispositif de refroidissement (2) disposé entre le récipient à boissons et le robinet de tirage pour refroidir la boisson (1) à une température donnée, avec un dispositif à vannes contenant au moins une vanne-pilote (14, 15, 16, 17), avec un dispositif de commande et/ou de régulation pour amorcer le dispositif à vannes et/ou du dispositif de refroidissement de façon telle que lorsqu'on manoeuvre le moyen de déclenchement, la boisson (1) peut être envoyée dans un récipient à boisson par la sortie du tube de sortie, auquel cas le dispositif de refroidissement (2) présente un récipient de refroidissement (4) dans lequel est disposé un segment de conduite (3") du dispositif de conduite avec plusieurs conduites partielles de boissons (10, 11, 12, 13) qui se regroupent vers l'amont ou vers l'aval pour former une conduite totale de boissons (9, 9') et dans laquelle se trouve un liquide de refroidissement (5) refroidissant la conduite totale de boissons (9, 9') et/ou les conduites partielles de boissons (10, 11, 12, 13), lequel est **caractérisé par le fait que** dispositif à vannes présente plusieurs vannes-pilotes (14, 15, 16, 17) respectivement attribuées à une entrée (9) et/ou une sortie (9') d'une ou plusieurs conduites partielles de boissons (10, 11, 12, 13), lesquelles vannes-pilotes peuvent être commandées au moyen du dispositif de régulation/commande de façon telle que le flux de boisson transporté par la conduite de boisson du tube de sortie du robinet de tirage soit variable en fonction d'un volume imposé.

2. Dispositif suivant la revendication 1, **caractérisé par le fait que** les conduites partielles de boissons (10, 11, 12, 13) sont disposées parallèlement les unes aux autres.

3. Dispositif suivant la revendication 1 ou 2, **caractérisé par le fait que** le diamètre des conduites partielles de boissons (10, 11, 12, 13) est respectivement plus petit que le diamètre de la conduite totale de boissons (9, 9'), de façon telle que lorsque toutes les conduites partielles de boissons (10, 11, 12, 13) sont ouvertes, le flux de volume de boisson correspond essentiellement au volume de boisson de la conduite totale de boissons (9, 9') lorsqu'elle est ouverte.

4. Dispositif suivant l'une des revendications 1 à 3, **caractérisé par le fait qu'**au moins quatre conduites partielles de boissons (10, 11, 12, 13) sont prévues, auxquelles une vanne-pilote (14, 15, 16, 17) est respectivement attribuée, auquel cas les vannes-pilotes (14, 15, 16, 17) peuvent être commandées pour une opération de tirage par le dispositif de régulation/commande de façon telle que, dans un premier intervalle de temps de tirage (T₁) une seule vanne-pilote soit manoeuvrée pour ouvrir une première conduite partielle de boissons (10), puis dans un deuxième intervalle de temps de tirage (T₂), les quatre vannes-pilotes, pour ouvrir les quatre conduites partielles de boissons (10, 11, 12, 13), et ensuite dans un troisième intervalle de temps de tirage (T₃), une vanne-pilote, pour ouvrir la première conduite partielle de boissons (10).

5. Dispositif suivant l'une des revendications 1 à 4, **caractérisé par le fait que** les vannes-pilotes (14, 15, 16, 17) attribuées aux conduites partielles de boissons (10, 11, 12, 13) peuvent être commandées indépendamment les unes des autres par le dispositif de régulation/commande de façon telle qu'une opération de tirage adaptée à la consistance de la boisson et/ou à la nature du récipient recevant la boisson a lieu.

6. Dispositif suivant l'une des revendications 1 à 5, **caractérisé par le fait que** les conduites partielles de boissons (10, 11, 12, 13) sont respectivement raccordées à leurs extrémités à celles d'au moins la conduite de boissons voisine (10, 11, 12, 13).

7. Dispositif suivant l'une des revendications 1 à 6, **caractérisé par le fait que** les conduites partielles de boissons (10, 11, 12, 13) sont respectivement exécutées comme tubes hélicoïdaux à boissons

8. Dispositif suivant l'une des revendications 1 à 7, **caractérisé par le fait qu'**une vanne-pilote est attribuée à au moins deux conduites partielles de boissons (10, 11, 12, 13) de façon telle que lorsque l'on manoeuvre la vanne-pilote, les conduites partielles de boissons (10, 11, 12, 13) sont en même temps libérées ou bloquées.

9. Dispositif suivant l'une des revendications 1 à 8, **caractérisé par le fait que** la conduite totale de boissons (9, 9') est disposée dans un orifice de passage (8, 8') du récipient de refroidissement (4) et que le diamètre intérieur de la conduite totale de boissons (9, 9') correspond aux conduites du dispositif de conduites disposées en dehors du récipient de refroidissement (4)

10. Dispositif suivant l'une des revendications 1 à 9, **caractérisé par le fait qu'**aucune vanne-pilote n'est attribuée à l'une des conduites partielles de boissons (10, 11, 12, 13), auquel cas cette conduite partielle de boissons (10) est toujours ouverte quand le robinet de tirage est ouvert.
